# EUROPÄISCHE PATENTANMELDUNG

(11) **EP 4 696 938 A2**
(43) Veröffentlichungstag der Anmeldung: **18.02.2026**
(21) Anmeldenummer: 25208976.8
(22) Anmeldetag: 07.08.2024
(51) Int. Cl.: F24D 103/13

(54) **EINRICHTUNG ZUM ERZEUGEN VON WÄRME SOWIE HYDRAULISCHER WÄRMEERZEUGER FÜR EINE SOLCHE EINRICHTUNG**

(30) Priorität: 08.08.2023 DE 202023104488 U
(62) Teilanmeldung aus: 24755206.0
(71) Anmelder: Schulte, Hubert, 58710 Menden (DE)
(72) Erfinder: Schulte, Hubert, 58710 Menden (DE)
(74) Vertreter: Haverkamp Patentanwälte PartG mbB

(57) **Zusammenfassung**

Die Erfindung betrifft eine Einrichtung zum Erzeugen von Wärme zwecks Einspeisen derselben in einen Heizkreis 12, umfassend
- eine in einen Flüssigkeitskreislauf eingeschaltete, motorisch insbesondere elektromotorisch angetriebene Hochdruckpumpe 2 mit einem Zulauf 4, über den die zu fördernde Flüssigkeit in die Pumpe 2 eintritt, und mit einem Auslauf 5, aus dem die geförderte Flüssigkeit austritt,
- zumindest einen in den Flüssigkeitskreislauf eingeschalteten, der Pumpe 2 nachgeschalteten, in dem Flüssigkeitsstrom durch eine Reduzierung des Strömungsquerschnittes Reibung verursachenden, nach Art einer hydraulischen Blende mit einer oder mehreren Durchflussöffnungen ausgeführten Wärmeerzeuger 6, 24, wobei die hydraulische Blende eine durch den Förderdruck des Flüssigkeitsstroms nicht beeinflussbare Querschnittsgeometrie aufweist, sodass die Temperatur des durch den zumindest einen Wärmeerzeuger 6, 24 geförderten Flüssigkeitsstroms erhöht wird,
- einen Flüssigkeitsspeicher 10, 10.1, 10.2, dessen Inhalt durch den in dem zumindest einen Wärmeerzeuger erwärmten Flüssigkeitsstrom erwärmbar ist, sowie
- einen an den Flüssigkeitsspeicher 10, 10.1, 10.2 angeschlossenen Heizkreis 12.

## Beschreibung

Die Erfindung betrifft eine Einrichtung zwecks Erzeugen von Wärme zum Einspeisen derselben in einen Heizkreis mit den Merkmalen des Oberbegriffs des Anspruchs 1. Ferner betrifft die Erfindung einen hydraulischen Wärmeerzeuger für eine solche Einrichtung.

Bei derartigen Einrichtungen handelt es sich beispielsweise um Wärmepumpen. Gemäß dem Wärmepumpenprinzip wird einer Wärmequelle, beispielsweise der Umgebungsluft (Außenluft) oder einer anderen Wärmequelle, etwa dem Erdreich oder dem Grundwasser Wärme entnommen und einem Verdampfer zugeführt. Der Verdampfer ist Teil eines Fluidkreislaufes, in dem die der Wärmequelle entzogene Wärme die in dem Kreislauf befindliche Flüssigkeit verdampft. Typischerweise handelt es sich hierbei um ein Kältemittel. Diese gasförmige Phase wird in einem Kompressor verdichtet, wodurch sich das Temperaturniveau des gasförmigen Fluids erhöht. In einem zweiten Wärmetauscher wird dieses Gas durch Kondensation verflüssigt, wodurch Wärme abgegeben wird. Dieser Wärmetauscher ist in einen Heizkreis eingeschaltet, durch den die gewonnene Wärme in einem Gebäude verteilt wird. Das verflüssigte Kältemittel wird anschließend über eine Drossel wiederum dem Verdampfer zugeführt. Wärmepumpen haben für die Zwecke der Beheizung von Gebäuden zwar einen hohen Wirkungsgrad. Allerdings ist die mit einer Wärmepumpe erzeugbare Vorlauftemperatur für einen Heizkreis geringer, verglichen mit der Vorlauftemperatur herkömmlich eingesetzter Öl- oder gasbetriebener Heizungen, durch die keine Flächenheizkörper, wie Fußbodenheizungen betrieben werden. Sollen Bestandsimmobilien mit Wärmepumpen beheizt werden, erfordert dieses in vielen Fällen nicht nur umfangreiche Sanierungsmaßnahmen, sondern auch eine Änderung des bestehenden Heizsystems. In jedem Fall sind aufgrund der geringeren Vorlauftemperatur die Wärmeabstrahlflächen signifikant zu vergrößern. Gegebenenfalls ist es erforderlich, Fußbodenheizungen nachträglich zu installieren. Der vor allem monetäre Aufwand ist beträchtlich.

Aus WO 2010/057491 A2 ist eine Vorrichtung zum mechanischen Erwärmen einer Flüssigkeit bekannt. Diese umfasst einen eine umfangsseitig geschlossene Behälterwandung aufweisenden Behälter mit der darin befindlichen zu erwärmenden Flüssigkeit. In dem Behälter sind ein oder mehrere Elemente mit Durchbrüchen und/oder Kapillaren und/oder Poren angeordnet, durch welche die Flüssigkeit strömt und durch die dabei auftretende Reibung erwärmt wird. Zu diesem Zweck wird das eine oder es werden die mehreren Elemente in Rotation versetzt, sodass die Flüssigkeit durch die nach Art von Flügeln ausgelegten Elemente hindurchgedrückt wird. Mit diesem Prinzip lässt sich zwar Wärme gewinnen, nicht jedoch in einem ausreichenden Maße, um die gewonnene Wärme effektiv zum Einspeisen in einen Heizkreis verwenden zu können.

US 3,813,036 offenbart ein Heizsystem. Dieses vorbekannte Heizsystem umfasst einen geschlossenen Ölkreislauf. Durch eine Pumpe wird Öl durch ein Reibungsheizelement gefördert, sodass die Temperatur am Ausgang dieses Reibungsheizelementes höher ist als am Eingang. Gemäß diesem vorbekannten Heizsystem können auch mehrere derartige Heizelemente parallel zueinander angeordnet sein. Dem oder den Reibungsheizelementen als Wärmeerzeuger sind ein oder mehrere Wärmeabstrahleinheiten nachgeschaltet. Über diese wird die erzeugte Wärme abgegeben. Der Ausgang des oder der Wärmeabstrahleinheiten ist an einen Sammelbehälter angeschlossen. Bei den Reibungsheizelementen handelt es sich um gewebten Metalldraht, der komprimiert in einem Zylinderblock angeordnet ist. Nachteilig bei diesem vorbekannten Heizsystem ist, dass für die gesamte Zeitdauer des Heizens die Pumpe betrieben werden muss. Überdies ist nachteilig, dass sich die durchströmbare Querschnittsfläche des Wärmeerzeugers, da aus gewebtem Draht bereitgestellt, in Abhängigkeit von dem anliegenden Druck ändert. Der maximale Betriebsdruck wird mit 137 bar angegeben. Bei diesem Heizsystem handelt es sich um ein eigenständiges System, welches nicht mit einer bestehenden Heizungsanlage kombiniert werden kann.

Aus DE 195 13 059 A1 ist eine Energieumsetzungseinrichtung mit den Merkmalen des Oberbegriffs des Anspruchs 1 bekannt. Diese vorbekannte Energieumsetzungseinrichtung nutzt die Abwärme eines Ölmotors zum Antreiben eines Generators. Diese Wärme wird über eine Kreislaufleitung einem Wärmetauscher zugeführt. Die gewonnene Wärme wird in einen Heizkreis eingespeist. Angetrieben mit dem Ölmotor wird ein Generator zum Erzeugen von elektrischem Strom. Bei dieser Einrichtung wird die infolge des hydraulischen Drucks im Ölmotor entstehende Wärme genutzt, weshalb der Ölmotor bei diesem Stand der Technik nach Art einer hydraulischen Blende arbeitend angesehen werden kann.

Vor dem Hintergrund des vorstehend geschilderten Standes der Technik wäre es daher wünschenswert, eine insbesondere strombetriebene Einrichtung zum Erzeugen von Wärme zwecks Einspeisen derselben in einen Heizkreis zur Verfügung zu haben, mit der auch Vorlauftemperaturen erzeugt werden können, die denjenigen einer ansonsten üblichen Öl- oder Gasheizung, mit der Radiatoren als wärmeabgebende Elemente mit Wärme versorgt werden, entsprechen. Ferner besteht der Wunsch nach einem energetisch verbesserten hydraulischen Wärmeerzeuger, ebenso wie nach einem verbesserten Verfahren zum hydraulischen Erzeugen von Wärme.

Aufgabe der Erfindung ist es daher, hierfür Lösungen vorzuschlagen.

Gelöst wird die auf die Einrichtung bezogene Aufgabe durch eine Einrichtung zum Erzeugen von Wärme zwecks Einspeisen derselben in einen Heizkreis mit den Merkmalen des Anspruchs 1.

Vorteile und Weiterbildungen dieser Lösungen ergeben sich aus den Unteransprüchen und der nachstehenden Beschreibung.

Die erfindungsgemäße Wärmeerzeugungseinrichtung umfasst eine vorzugsweise elektromotorisch angetriebene Hochdruckpumpe. Eingeschaltet ist diese Hochdruckpumpe in einen Flüssigkeitskreislauf. Durch den aus dem Auslauf der Pumpe austretenden Flüssigkeitsstrom ist zumindest ein der Pumpe nachgeschalteter Wärmeerzeuger beaufschlagt. Dieser ist nach Art einer hydraulischen Blende mit einer oder mehreren Durchflussöffnungen ausgeführt. Hierdurch ist die durchströmbare Querschnittsfläche reduziert, mithin durch diesen ein entsprechender Gegendruck bereitgestellt.

Die Summe dieser Durchbrechungen stellt sodann die freie durchströmbare Querschnittsfläche dar. Durch den Wärmeerzeuger wird somit über die in dem durch den zumindest einen Wärmeerzeuger geförderten Flüssigkeitsstrom erzeugte Reibung Wärme in diesen eingebracht, sodass die Temperatur des mittels der Hochdruckpumpe durch den Wärmeerzeuger geförderten Flüssigkeitsstroms am Ausgang desselben größer ist als an seinem Eingang. Je höher der Gegendruck durch die hydraulische Blende des Wärmeerzeugers ist, desto größer ist der in den Flüssigkeitsstrom einkoppelbare Temperaturhub. Ein für viele Fälle ausreichender Temperaturhub lässt sich bei Gegendrücken von mehr als 120 bis 150 bar erzeugen. Bevorzugt werden Hochdruckpumpen eingesetzt, die einen Gegendruck von 200 bar oder mehr überwinden können. Entsprechend hoch wird man den durch den Wärmeerzeuger bzw. die durch diesen bereitgestellte hydraulische Blende Gegendruck auslegen. Insofern bezieht sich der im Rahmen dieser Ausführungen benutzte Begriff Hochdruckpumpe auf solche Pumpen, die einen Gegendruck von mehr als 120 bar, insbesondere einen Gegendruck von mehr als 180 bar, beispielsweise 200 - 230 bar überwinden können. Möglich ist eine Auslegung des Wärmeerzeugers, dass dieser mehrere derartiger, in Strömungsrichtung der Flüssigkeit hintereinander geschaltete hydraulische Blenden enthält, ebenso wie eine Ausgestaltung, bei der mehrere einzelne Wärmeerzeuger hintereinandergeschaltet sind. Hierbei kann es sich durchaus um Wärmeerzeuger unterschiedlicher Art handeln. Um den operativen Aufwand gering zu halten, ist jedoch bevorzugt vorgesehen lediglich einen einzigen Wärmeerzeuger vorzusehen. Gemäß einem bevorzugten Ausführungsbeispiel verfügt die hydraulische Blende nur über eine einzige Durchströmungsöffnung. Diese ist gemäß einem Ausführungsbeispiel als Düse ausgeführt. Besonders vorteilhaft ist eine Ausgestaltung, bei der der Wärmeerzeuger neben seiner hydraulischen Blende ebenfalls einen unmittelbar an den Ausgang der hydraulischen Blende in Strömungsrichtung der geförderten Flüssigkeit befindliche Entspannungskammer umfasst.

Zwischen dem einen oder dem in Strömungsrichtung letzten Wärmeerzeuger und dem Flüssigkeitsspeicher befindet sich eine Entspannungsstrecke, in der die geförderte Flüssigkeit sich entspannt, um nicht mit übermäßigem Druck in den Flüssigkeitsspeicher einzuströmen. Der Flüssigkeitsspeicher ist vorzugsweise thermisch isoliert, sodass die durch den oder die Wärmeerzeuger in die Flüssigkeit eingebrachte Wärme darin gespeichert werden kann. Bei einem solchen Flüssigkeitsspeicher kann es sich beispielsweise um den bei einer konventionellen Öl- oder Gasheizung ohnehin vorhandenen Warmwasserspeicher (Heizkessel) handeln. Angeschlossen ist an diesen der Heizkreis, der von der in dem Flüssigkeitsspeicher erwärmten Flüssigkeit gespeist wird. Der Heizkreis kann unabhängig von einem durch die Pumpe geförderten Wärmeerzeugungskreis an den Flüssigkeitsspeicher angeschlossen sein. Eine in diesen Heizkreis eingeschaltete Umwälzpumpe sorgt für den erforderlichen Flüssigkeitstransport zu den einzelnen Wärmeabgabestellen. Möglich ist eine Ausgestaltung, bei der der Rücklauf des Heizkreises unmittelbar an den Zulauf der Pumpe angeschlossen ist. Dann ist auch ein Betrieb des Heizkreises in Reihe mit der Wärmeerzeugung möglich.

Um den Inhalt eines solchen Flüssigkeitsspeichers nach einem entsprechenden Temperaturabfall wieder auf die vorgesehene Vorlauftemperatur zu erwärmen, ohne dabei die Flüssigkeit durch den gesamten Heizkreis fördern zu müssen, ist es vorteilhaft, eine den Heizkreis überbrückende Leitung vorgesehen, durch die der Flüssigkeitsspeicher unmittelbar mit dem Zulauf der Pumpe verbunden ist. Dann ist über diese Heizkreisbypassleitung ein Wärmeerzeugungskreislauf bereitgestellt. Bei einem Betrieb der Pumpe kann sodann umwälzend der Inhalt des Flüssigkeitsspeichers auf die gewünschte Temperatur erwärmt werden. Der Flüssigkeitsspeicher ist typischerweise mit einem Temperatursensor zum Überwachen der darin herrschenden Flüssigkeitstemperatur ausgestattet. Untersuchungen haben ergeben, dass mit einer solchen Wärmeerzeugungseinrichtung mit einem Wärmeerzeuger, dessen hydraulische Blende einen Gegendruck von etwa 200 bar bereitstellt, 30 I Wasser in einer Minute um 10°C erwärmt werden können. In entsprechend kurzer Zeit ist dann ein Flüssigkeitsbehälter von 80 I, was der üblichen Größe eines konventionellen Heizkessels entspricht, wieder auf die gewünschte Temperatur erwärmt.

In einem anderen Ausführungsbeispiel ist vorgesehen, dass sich bei dem Flüssigkeitskreislauf, dessen Flüssigkeit hydraulisch in der vorbeschriebenen Weise erwärmt wird, um einen eigenen Erwärmungskreislauf bzw. Wärmeerzeugungskreislauf handelt, von dem darin eingebrachte Wärme mittels eines Wärmetauschers entzogen und an die in einem Heizkreis befindliche Flüssigkeit oder an die in einem Flüssigkeitsspeicher befindliche Flüssigkeit abgegeben wird. Dieses hat zum Vorteil, dass es sich bei der in dem Erwärmungskreislauf geförderten Flüssigkeit um eine andere handeln kann als diejenige, die in einem Heizkreis gefördert wird und auch in dem Flüssigkeitsspeicher bevorratet ist. Insofern kann die in dem Erwärmungskreis geförderte Flüssigkeit hinsichtlich ihrer Eigenschaften, insbesondere energetischer Kriterien zum Einbringen mechanischer Wärme oder auch bezüglich seiner Masse, wenn aus der erwärmten Flüssigkeit kinetische Energie zurückgewonnen werden soll, ausgewählt werden.

Ferner ist vorgesehen, dass der hydraulische Wärmeerzeuger neben der erforderlichen hydraulischen Blende ebenfalls über eine Entspannungskammer verfügt. Der Ausgang der hydraulischen Blende mündet unmittelbar in die Entspannungskammer. Das Entspannen des durch die hydraulische Blende geförderten Flüssigkeitsstroms führt zu einer Erhöhung des in den Flüssigkeitsstrom einkoppelbaren Temperaturhubes. Als Grund hierfür wird angenommen, dass dieses durch das in der Entspannungskammer freiere Schwingen der Atome und den dadurch bedingten Wärmeeintrag begründet ist.

Bei dieser Wärmeerzeugungseinrichtung ist vorgesehen, nicht nur die eingebrachte Temperatur, sondern auch die mit der Erwärmung der Flüssigkeit in diese eingekoppelte Bewegungsenergie zu nutzen, oder einen Teil davon zu rekuperieren. Die für die Wärmeerzeugung in den Flüssigkeitsstrom eingekoppelte Bewegungsenergie wird für die Erwärmung der Flüssigkeit in dem Flüssigkeitsspeicher nicht benötigt. Daher ist in verschiedenen Ausführungsbeispielen vorgesehen, diese Bewegungsenergie zu nutzen und in die Strömungsstrecke zwischen dem Wärmeerzeuger und dem Flüssigkeitsspeicher ein Aggregat einzuschalten, welches durch den aus dem Wärmeerzeuger austretenden Flüssigkeitsstrahl (Flüssigkeitsstrom) angetrieben ist. Bei einem solchen Aggregat kann es sich um ein solches handeln, welches keinen oder nur einen geringen Gegendruck bereitstellt. Gemäß einer anderen Ausgestaltung einer solchen Wärmeerzeugungseinrichtung ist vorgesehen, dass das von dem Flüssigkeitsstrom angetriebene Aggregat selbst einen nicht unerheblichen Gegendruck erzeugt. Dieser ist typischerweise geringer als der durch den oder die Wärmeerzeuger bewirkte Gegendruck. Im ersteren Fall kann es sich beispielsweise um eine in einem Gehäuse angeordnete Schaufelturbine, auch in der Ausführung einer Laufscheibe handeln. Im zweiten Fall kann das Aggregat beispielsweise als Axialkolbenpumpe ausgeführt sein. Über beide Maßnahmen kann die in dem Flüssigkeitsstrom ausgangsseitig bezüglich der hydraulischen Blende vorhandene kinetische Energie nutzbar gemacht werden, um Energie zurückzugewinnen, wodurch die Energiebilanz der Wärmeerzeugungseinrichtung verbessert wird.

In einem anderen derartigen Ausführungsbeispiel ist vorgesehen, dass der Ausgang des Wärmeerzeugers den Eingang eines Hydraulikmotors beaufschlagt, dessen Ausgang an den Flüssigkeitsspeicher angeschlossen ist. Der durch die Hochdruckpumpe angetriebene Hydraulikmotor kann eingesetzt werden, um beispielsweise den Antrieb der Hochdruckpumpe mittels des Elektromotors zu unterstützen. Auch hierdurch ist die Energiebilanz der Wärmeerzeugungseinrichtung verbessert, da durch den Hydraulikmotor das Drehmoment des Elektromotors unterstützt und somit für den Betrieb der Wärmeerzeugungseinrichtung weniger elektrische Energie benötigt wird.

Ist durch ein solches, dem Wärmeerzeuger nachgeschaltetes Aggregat ebenfalls ein signifikanter Gegendruck bereitgestellt, wie dieses beispielsweise bei einer Axialkolbenpumpe der Fall ist, trägt diese aufgrund der darin auf die Flüssigkeit einwirkenden Reibung ebenfalls zu einer Temperaturerhöhung der durchfließenden Flüssigkeit bei. Insofern kann eine solche Auslegung der Wärmeerzeugungseinrichtung auch von einem ersten Wärmeerzeuger und einem diesem nachgeschalteten zweiten Wärmeerzeuger gesprochen werden.

Wenn einem Wärmeerzeuger ein Gegendruck erzeugendes Aggregat nachgeschaltet ist, wie beispielsweise ein Axialkolbenmotor, ist gemäß einem bevorzugten Ausführungsbeispiel vorgesehen, die Strömungsquerschnittsverringerung durch den Wärmeerzeuger zumindest weitestgehend bis zu dem Zulauf des nachgeschalteten Aggregates konstant zu erhalten, mithin zwischen dem Wärmeerzeuger und dem einen weiteren Gegendruck erzeugenden Aggregat keine Entspannungsstrecke, jedenfalls keine nennenswerte, vorzusehen.

In einem bevorzugten Ausführungsbeispiel, bei dem Ausgang der hydraulischen Blende unmittelbar in eine Entspannungskammer mündet ist vorgesehen, in der Entspannungskammer einen durch den darin eintretenden Hochdruckflüssigkeitsstahl angetriebenen Rotationskörper anzuordnen. Dieser ist rotatorisch gelagert. Vorteilhaft bei einer solchen Ausführung ist eine besonders kompakte Bauweise des die hydraulische Blende und die Entspannungskammer umfassenden Wärmeerzeugers, da eine Energierückgewinnung über den durch den Flüssigkeitsstrahl angetriebenen Rotationskörper und eine zur Verbesserung des in die Flüssigkeit einkoppelbaren Temperaturhubes gleichzeitig stattfindet. Die Entspannungskammer selbst verfügt über einen Flüssigkeitsausgang, aus dem die erwärmte Flüssigkeit drucklos weggeführt und typischerweise einem Wärmetauscher zum Nutzen der in dem Flüssigkeitsstrom eingekoppelten Wärme zugeführt wird. Ein solcher Rotationskörper erzeugt gegenüber dem Hochdruckflüssigkeitsstrahl keinen nennenswerten Gegendruck, sodass die Aufprallenergie des auf die über den Umfang des Rotationskörpers befindlichen Antriebskonturen des Hochdruckflüssigkeitsstrahls zumindest in einem ganz überwiegenden Maße in eine Rotationsbewegung umgesetzt wird. Die Antriebskonturen eines solchen Rotationskörpers, der gemäß einem Ausführungsbeispiel als Laufscheibe ausgebildet ist, sind typischerweise sägezahnartig ausgeführt, wobei die Flanke mit dem steileren Neigungswinkel diejenige ist, auf die der Hochdruckflüssigkeitsstrahl auftrifft. Die rekuperative Energieausbeute kann durch eine konkave Ausformung der entgegen dem auftreffenden Hochdruckflüssigkeitsstrahl gerichteten Flanken derartiger Antriebskonturen erreicht werden, da dann die Ausbeute an Rückstoßenergie verbessert ist.

Bei einer solchen Ausgestaltung, bei der der aus der hydraulischen Blende austretende Hochdruckflüssigkeitsstrahl unmittelbar in eine Entspannungskammer eintritt, ist die hydraulische Blende nach Art einer Düse ausgeführt. Bei einem Förderdruck durch die Hochdruckpumpe von 200 bar tritt aus der als hydraulische Blende dienenden Düse der Hochdruckflüssigkeitsstrahl mit einer Geschwindigkeit von etwa 200 m/sec aus. Mit diesem Hochdruckflüssigkeitsstrahl wird der gemäß einem bevorzugten Ausführungsbeispiel als Laufscheibe ausgebildete Rotationskörper nach Art eines Wasserrades angetrieben. Hiermit lassen sich beträchtliche Drehzahlen erzielen, die durchaus 50 % der Geschwindigkeit des aus der Düse austretenden Hochdruckflüssigkeitsstrahls haben. Um das nutzbare Drehmoment zu erhöhen, ist gemäß einem bevorzugten Ausführungsbeispiel vorgesehen, dass der beispielsweise als Laufschreibe ausgebildete Rotationskörper in einer getrieblichen Untersetzung eine Welle antreibt. Diese dreht dann mit entsprechend reduzierter Drehzahl, jedoch mit einem entsprechend höheren Drehmoment.

Gemäß einem bevorzugten Ausführungsbeispiel ist vorgesehen, dass diese aus dem durch den Wärmeerzeuger geförderten Flüssigkeitsstrom rekuperierte kinetische Energie in das System der Wärmeerzeugung eingekoppelt wird, um auf diese Weise die Energiebilanz zu verbessern. Daher ist in einem bevorzugten Ausführungsbeispiel vorgesehen, dass die durch den Rotationskörper eines solchen Wärmeerzeugers zurückgewonnene kinetische Energie in den Antrieb einer elektromotorischen Hochdruckpumpe, mit der die zu erwärmende Flüssigkeit durch den Wärmeerzeuger gepumpt wird, einzubringen.

Gemäß einem Ausführungsbeispiel ist die durch den Rotationskörper des Wärmeerzeugers angetriebene Welle an die Motorwelle des die Hochdruckpumpe antreibenden Elektromotors angeschlossen. Entsprechend geringer ist nach einem ersten Hochfahren des Wärmeerzeugungskreises die für einen Betrieb benötigte elektrische Energie. Untersuchungen haben ergeben, dass sich auf diese Weise durchaus 3 bis 4 kW an elektrischer Leistung aus dem durch die hydraulische Blende (Gegendruck 200 bar) geförderten Flüssigkeitsstrom zurückgewinnen lassen. In den durchgeführten Untersuchungen wurde ein Elektromotor zum Antreiben der Hochdruckpumpe mit einer Leistung von 7,5 kW eingesetzt. Für den Betrieb des Wärmeerzeugers mit einem Erzeugungskreislauf mit einem Flüssigkeitsgehalt von etwa 3 Litern konnte festgestellt werden, dass als tatsächliche elektrische Leistung nur 2,4 kW für den Betrieb des Systems zugeführt werden müssen. Die restliche Energie entstammt der für die Wärmenutzung nicht erforderlichen, rekuperierten kinetischen Energie.

Neben dem Vorteil einer sehr kompakten Auslegung eines solchen Wärmeerzeugers ist ebenfalls von Vorteil, dass der Flüssigkeitsausgang quasi drucklos ist und für die Nutzung der Wärme Wärmetauscher einfacher Bauart, wie beispielsweise Plattenwärmetauscher genutzt werden können.

Die Rekuperationsrate kann bei der Auslegung eines solchen Wärmeerzeugers bei gleichem Gegendruck der hydraulischen Blende erhöht werden, wenn die Masse der durch die hydraulische Blende geförderten Flüssigkeit erhöht wird. Durchgehend positive Ergebnisse wurden erzielt, wenn anstelle von Wasser als Förderflüssigkeit Schwerwasser, beispielsweise in Form einer Natriumpolywolframatlösung mit einer entsprechend höheren Dichte verwendet wird. Entsprechend höher ist die auf die Antriebskonturen des Rotationskörpers auftreffende Masse, was sich positiv auf das rekuperierte Drehmoment auswirkt.

In einer Weiterbildung ist vorgesehen, dass der Wärmeerzeuger Teil eines Wärmetauschers ist. Bei einer solchen Ausgestaltung befindet sich der Wärmeerzeuger in einem Wärmetauschergehäuse, wobei zwischen dem Wärmeerzeuger und dem Gehäuse eine Fluidwegsamkeit bereitgestellt ist. Das Gehäuse verfügt über einen Vorlauf- und einen Rücklaufanschluss und ist in einen Wärmetauscherkreislauf eingeschaltet. Auf diese Weise kann die über die Mantelfläche des Wärmeerzeugers abgestrahlte Wärme nutzbar gemacht werden. Diese zusätzliche Wärmegewinnung kann, was in einem bevorzugten Ausführungsbeispiel der Fall ist, ebenfalls zur Erwärmung der in dem Flüssigkeitsspeicher befindlichen Flüssigkeit genutzt werden. Eine besonders effektive Maßnahme, die von dem Wärmeerzeuger abgestrahlte Wärme zu nutzen, ist, den Wärmeerzeugerwärmetauscher als Wärmequelle für eine Wärmepumpe zu nutzen. Als Wärmetauscherfluid wird man in einem solchen Fall ein Kältemittel einsetzen, welches in flüssiger Phase über den Rücklaufanschluss in diesen Wärmeerzeugerwärmtauscher einfließt, durch die Wärme des Wärmeerzeugers verdampft und gasförmig aus dem Vorlaufanschluss austritt. Ein in die Vorlaufleitung eingeschalteter Verdichter verdichtet das gasförmige Kältemittel. Diesem nachgeschaltet ist ein Wärmetauscher, in dem die über das Kältemittel zugeführte Wärme entnommen und dem Flüssigkeitsspeicher zugeführt wird. Dieser Wärmetauscher ist über eine entsprechende Flüssigkeitszuleitung und -rückleitung mit dem Flüssigkeitsspeicher verbunden.

In den Wärmeerzeugungskreislauf sind, wenn es sich bei diesem um einen offenen Kreislauf handelt, in den die Flüssigkeit des Heizkreises und/oder diejenige des Flüssigkeitsspeichers eingebunden sind, zum Steuern beziehungsweise Umschalten der Einrichtung entsprechende Ventile vorgesehen. Gleiches gilt für den an den Flüssigkeitsspeicher angeschlossenen Heizkreis. Beim Vorsehen eines geschlossenen Wärmeerzeugungskreislaufes, aus dem die in die darin geförderte Flüssigkeit eingebrachte Wärme mittels eines oder mehrerer Wärmetauscher abgezogen wird, sind derartige Beeinflussungen der Flüssigkeitswegsamkeit grundsätzlich nicht erforderlich.

Vorzugsweise wird bei einer solchen Wärmeerzeugungseinrichtung Wasser als Flüssigkeit eingesetzt, insbesondere dann, wenn diese an eine bereits vorhandene Heizungsanlage angeschlossen werden soll. Dieses lässt sich mit der vorbeschriebenen Wärmeerzeugungseinrichtung ohne Weiteres auf die gewünschte oder benötigte Vorlauftemperatur erwärmen. Bei einer bestehenden, insbesondere konventionellen Heizungsanlage kann der Wasserkessel als Flüssigkeitsspeicher dienen. Wasser als Flüssigkeit zum Betreiben der Wärmeerzeugungseinrichtung ist auch deswegen vorteilhaft, da Wasser weniger Scherkräfte aufnehmen kann als Öl und damit die Temperaturausbeute verbessert ist. Der Anschluss der vorzugsweise elektromotorisch angetriebenen Pumpe und des oder der Wärmeerzeuger an eine bereits vorhandenen Öl- oder Gasheizungsanlage ist ohne größeren Aufwand möglich. Insofern eignet sich die vorbeschriebene Wärmeerzeugungseinrichtung in besonderem Maße zum Nachrüsten einer bestehenden Öl- oder Gasheizung. Somit kann eine um die Wärmeerzeugungseinrichtung ergänzte, bereits vorhandene Öl- oder Gasheizung bei einem Hybridbetrieb durchaus auch mehrheitlich mit grüner Energie betrieben werden. Vorteilhaft bei einer solchen Wärmeerzeugungseinrichtung sind verglichen mit der Nachrüstung beziehungsweise dem Einbau von Wärmepumpen die geringen Anschaffungskosten und vor allem die Implementierung in bestehende Heizsysteme, mithin ihre Wirtschaftlichkeit.

Nachfolgend ist die Erfindung anhand von Ausführungsbeispielen beschrieben. Es zeigen:
- **Fig. 1:**: Nach Art eines schematisierten Blockschaltbildes eine erfindungsgemäße Wärmeerzeugungseinrichtung,
- **Fig. 2:**: Eine Wärmeerzeugungseinrichtung gemäß einer weiteren erfindungsgemäßen Ausgestaltung,
- **Fig. 3:**: Eine Wärmeerzeugungseinrichtung gemäß noch einer weiteren erfindungsgemäßen Ausgestaltung,
- **Fig. 4:**: Eine Schnittdarstellung durch einen Wärmeerzeuger, vorgesehen zum Erzeugen von Wärme zwecks Einspeisen derselben in einen Heizkreis und
- **Fig. 5:**: Eine Seitenansicht des kompaktbauenden Wärmeerzeugers der Figur 4.

Die in Figur 1 gezeigte Wärmeerzeugungseinrichtung 1 umfasst eine Hochdruckpumpe 2. Angetrieben ist die Hochdruckpumpe 2 durch einen Elektromotor 3, der eine Leistungsaufnahme hat, damit dieser an das 220 V-Netz angeschlossen werden kann.

Die Hochdruckpumpe 2 verfügt über einen Zulauf 4. In diesen tritt die zu fördernde Flüssigkeit ein. Die durch die Pumpe 2 geförderte Flüssigkeit wird aus einem Auslauf 5 aus der Pumpe 2 herausgefördert. Angeschlossen an den Auslauf 5 ist ein Wärmeerzeuger 6. Der Wärmeerzeuger 6 stellt dem durch die Pumpe 2 geförderten Flüssigkeitsstrom ein Gegendruck entgegen. Bei dem dargestellten Ausführungsbeispiel trägt dieser etwa 200 bar. Die Hochdruckpumpe 2 ist daher ausgelegt, dass der durch diese geförderte Flüssigkeitsstrom diesen Gegendruck überwinden kann. Bereitgestellt wird dieser Gegendruck des Wärmeerzeugers 6 durch eine eine einzige Durchbrechung aufweisende hydraulische Blende. Durch diese ist die durchströmbare Querschnittsfläche signifikant reduziert. Diese Lochblende induziert in den durch diesen hindurch geförderten Flüssigkeitsstrom Turbulenzen und damit Reibung ein, was wiederum eine Temperaturerhöhung des durch den Wärmeerzeuger geförderten Flüssigkeitsstrom zur Folge hat. Somit wird bei der Wärmeerzeugungseinrichtung 1 ein Flüssigkeitsstrom durch Einbringen von kinetischer Energie und damit durch Reibung erwärmt.

Dem Wärmeerzeuger 6 ist bei dem dargestellten Ausführungsbeispiel eine Axialkolbenpumpe 7 nachgeschaltet, die einen Generator 8 antreibt. Zwischen dem Wärmeerzeuger 6 und dem Zulauf der Axialkolbenpumpe 7 wird der durch den Wärmeerzeuger 6 geförderte Flüssigkeitsstrom nicht, jedenfalls nicht nennenswert, entspannt. Der durch die Axialkolbenpumpe 7 bereitgestellte Gegendruck ist geringer als der durch den Wärmeerzeuger 6 dem durch die Pumpe 2 geförderten Flüssigkeitsstrom bereitgestellte Gegendruck. Die in den Flüssigkeitsstrom eingebrachte kinetische Energie (Bewegungsenergie) wird bei diesem Ausführungsbeispiel genutzt, um die Axialkolbenpumpe 7 und damit den Generator 8 anzutreiben. Da auch der Axialkolbenmotor 7 dem eintretenden Flüssigkeitsstrom einen Gegendruck entgegensetzt, erfährt der Flüssigkeitsstrom auch in dem Axialkolbenmotor 7 Reibung, was zu einer weiteren Erhöhung seiner Temperatur beiträgt. Insofern kann bei dieser Ausgestaltung der Wärmeerzeugungseinrichtung 1 auch der Axialkolbenmotor 7 als Wärmeerzeuger bezeichnet werden.

Der Ausgang der Axialkolbenpumpe 7 ist über eine Leitung 9 an einen Flüssigkeitsspeicher 10 angeschlossen. Die Leitung 9 dient bei dem dargestellten Ausführungsbeispiel als Entspannungsleitung zur Entspannung des darin geförderten Flüssigkeitsstroms. Bei dem Flüssigkeitsspeicher 10 handelt es sich um einen Heizkessel, der in nicht näher dargestellter Art und Weise auch an eine mit fossilen Brennstoffen betriebenen Brenner (Öl- oder Gasbrenner) angeschlossen ist. Der Inhalt des Flüssigkeitsspeichers 10 beträgt beispielsweise 80 I.

In einem in den Figuren nicht dargestellten Ausführungsbeispiel ist der Ausgang des Wärmeerzeugers 6 unmittelbar an den Flüssigkeitsspeicher 10 angeschlossen.

In einer Weiterbildung der in der Figur gezeigten Wärmeerzeugungseinrichtung 1 ist in die Flüssigkeitswegsamkeit zwischen dem Wärmeerzeuger 6 und dem Flüssigkeitsspeicher 10 eine Bypassleitung eingeschaltet, über die der Flüssigkeitsstrom unter Umgehung der Axialkolbenpumpe 7 unmittelbar von dem Wärmeerzeuger 6 in den Flüssigkeitsspeicher 10 eingebracht werden kann.

Der Flüssigkeitsspeicher 10 ist über eine Bypassleitung 11 unmittelbar an den Zulauf 4 der Pumpe 2 angeschlossen. Auf diese Weise ist ein Wärmeerzeugungskreis bereitgestellt, über den umwälzend der Flüssigkeitsinhalt in dem Flüssigkeitsspeicher 10 erwärmt werden kann.

Der Flüssigkeitsspeicher 10 ist in einen Heizkreis 12 eingeschaltet, dessen Vorlauf in der Figur mit dem Bezugszeichen 13 und dessen Rücklauf in der Figur mit dem Bezugszeichen 14 kenntlich gemacht sind. Zum Fördern der Flüssigkeit in dem Heizkreis 12 dienen ein oder mehrere Umwälzpumpen. In den Heizkreis 12 sind zur Wärmeabgabe typischerweise die in dem Gebäude ohnehin vorhandenen Heizungen (typischerweise Radiatoren) eingeschaltet.

Figur 2 zeigt eine Wärmeerzeugungseinrichtung 1.1 die prinzipiell aufgebaut ist wie die zu Figur 1 beschriebene Wärmeerzeugungseinrichtung 1. Daher gelten die Ausführungen zu der Wärmeerzeugungseinrichtung 1 gleichermaßen für die Wärmeerzeugungseinrichtung 1.1. Gleiche Bestandteile sind mit denselben Bezugszeichen, ergänzt um ein ".1" in der Figur kenntlich gemacht. Die Wärmeerzeugungseinrichtung 1.1 unterscheidet sich von der Wärmeerzeugungseinrichtung 1, dadurch dass dem Wärmeerzeuger 6.1 ein Hydraulikmotor 15 nachgeschaltet ist, bevor die durch den Wärmeerzeuger 6.1 erwärmte Flüssigkeit dem Flüssigkeitsspeicher 10.1 zugeführt wird. Der Hydraulikmotor 15 sitzt auf der Antriebswelle des Elektromotors 3.1 und unterstützt damit den Antrieb der Hochdruckpumpe 2.1.

Dies bedeutet, dass das von dem Hydraulikmotor 15 bereitgestellte Drehmoment der Elektromotor 3.1 zum Antreiben der Hochdruckpumpe 2.1 nicht leisten muss, was sich in einer reduzierten Stromaufnahme des Elektromotors 3.1 bemerkbar macht.

Figur 3 zeigt eine weitere Wärmeerzeugungseinrichtung 1.2. Diese entspricht der Wärmeerzeugungseinrichtung 1, weshalb die diesbezüglichen Ausführungen gleichermaßen auch für die Wärmeerzeugungseinrichtung 1.2 gelten. Gleiche Bestandteile sind in der Figur durch gleiche Bezugszeichen, ergänzt um ein ".2" kenntlich gemacht. Bei der Wärmeerzeugungseinrichtung 1.2 handelt es sich letztendlich um eine Weiterbildung der Wärmeerzeugungseinrichtung 1. Gleichermaßen könnte auch jede andere erfindungsgemäße Wärmeerzeugungseinrichtung um die nachstehend erläuterte Weiterbildung ergänzt werden. Bei der Weiterbildung der Wärmeerzeugungseinrichtung 1 zum Ausbilden der Wärmeerzeugungseinrichtung 1.2 wird die von dem Wärmeerzeuger 6.2 über seine Mantelfläche abgestrahlte Wärme genutzt. Der Wärmeerzeuger 6.2 ist Teil eines Wärmetauschers, weshalb diese Einheit nachstehend auch als Wärmeerzeugerwärmetauscher 16 angesprochen ist. Der Wärmeerzeuger 6.2, der ebenso wie bei den anderen Ausführungsbeispielen beispielsweise aus drei hintereinander geschalteten hydraulischen Blenden aufgebaut ist, sitzt in einem Wärmetauschergehäuse 17. Das Wärmetauschergehäuse 17 verfügt über einen Rücklaufanschluss 18 und einen Vorlaufanschluss 19. Das in dem Wärmeerzeugerwärmetauscher 16 zu erwärmende Fluid wird über den Rücklaufanschluss 18 in die Fluidwegsamkeit zwischen dem Gehäuse 17 und der Mantelfläche des Wärmeerzeugers 6.2 eingeführt und tritt bei einem Betrieb der Wärmeerzeugungseinrichtung 1.2 erwärmt aus dem Vorlaufanschluss 19 aus. Eingeschaltet ist der Wärmeerzeugerwärmetauscher 16 in einen Wärmetauscherkreislauf. Bei dem in Figur 3 gezeigten Ausführungsbeispiel handelt es sich bei dem Wärmetauscherkreislauf um einen Wärmepumpenkreislauf. In die Vorlaufleitung 20, die einen Wärmetauscher 21 beaufschlagt, ist ein Verdichter 22 eingeschaltet. Über eine Rücklaufleitung 23 ist der Wärmetauscher 21 wiederum mit dem Rücklaufanschluss 18 des Wärmeerzeugerwärmetauschers 16 verbunden. Der Wärmetauscher 21 selbst verfügt bei dem dargestellten Ausführungsbeispiel über einen Verflüssiger. Als Wärmetauscherfluid dient ein für diese Zwecke üblicherweise eingesetztes Kältemittel.

Der Wärmetauscher 21 ist über die Vorlaufleitung 20 und die Rücklaufleitung 23 mit dem Flüssigkeitsspeicher 10.2 verbunden. Damit wird die in dem Flüssigkeitsspeicher 10.2 befindliche Flüssigkeit nicht nur über den durch den Wärmeerzeuger 6.2 erhitzten Flüssigkeitsstrahl erwärmt, sondern zusätzlich auch über die durch die Wärmepumpe gewonnene Wärme. Die Energiebilanz der Wärmeerzeugungseinrichtung 1.2 ist aus diesem Grunde besonders günstig.

Figur 4 zeigt einen Wärmeerzeuger 24. Dieser verfügt über eine Düse 25 als hydraulische Blende. Die Düse 25 ist eingangsseitig an den Ausgang einer elektromotorisch betriebenen Hochdruckpumpe angeschlossen. Durch die Düse 25 wird bei dem dargestellten Ausführungsbeispiel ein Gegendruck von 200 bar bereitgestellt. Die Düse 25 durchgreift eine Wand 26 eines Gehäuses 27. Außerhalb des Gehäuses 27 befindet sich ein Anschluss 28, der an den Ausgang einer in den Figuren nicht dargestellten, elektromotorisch angetriebenen Hochdruckpumpe angeschlossen ist. Das Gehäuse 27 besteht aus zwei Gehäusehälften, die mittels Schrauben 29 flüssigkeitsdicht miteinander verbunden sind. Der Ausgang 30 der Düse 25 mündet in einer Entspannungskammer 31. Die Entspannungskammer 31 verfügt über einen ersten Teilbereich, indem eine Laufscheibe 32 als Rotationskörper angeordnet und mittels einer Achse 33 in den beiden Gehäusehälften rotatorisch gelagert ist. In die Entspannungskammer 31 mündet des Weiteren ein Flüssigkeitsausgang 34, durch den die über die Düse 25 in die Entspannungskammer 31 eingebrachte Flüssigkeit drucklos weggeführt wird. Bei dem dargestellten Ausführungsbeispiel ist an den Flüssigkeitsausgang 34 ein Plattenwärmetauscher angeschlossen, mit dem die bei einem Betrieb des Wärmeerzeugers 24 in den durch diesen geförderten Flüssigkeitsstrom eingekoppelte Wärme entnommen und einem Nutzzweck zugeführt wird. Bei dem dargestellten Ausführungsbeispiel wird hiermit die in einem in einen Heizkreis eingeschalteten Flüssigkeitsspeicher befindliche Flüssigkeit erwärmt. Der Wärmetauscher ist über eine Rücklaufleitung an den Eingang der Hochdruckpumpe angeschlossen. Damit ist bei diesem Ausführungsbeispiel der Wärmeerzeuger 24 in einen Wärmeerzeugungskreis eingeschaltet.

Die Laufscheibe 32 trägt über ihren Umfang sägezahnartige Antriebskonturen 35, deren steilere Flanken in Richtung zu dem Ausgang 30 der Düse 25 und damit entgegen der Rotationsrichtung weisen. Bei dem dargestellten Ausführungsbeispiel, bei dem die Laufscheibe 32 in einem Längsschnitt gezeigt ist, sind diese sägezahnartigen Antriebskonturen 35 als konkav, sichelförmige Taschen ausgeführt.

In der Entspannungskammer 31 ist ferner ein Untersetzungsgetriebe angeordnet, über das eine Welle 36 angetrieben ist. Bei dem dargestellten Ausführungsbeispiel beträgt die Untersetzung 1:4 von der Laufscheibe 32 zu der Welle 36.

Bei dem Wärmeerzeuger 24 wird in der dem Ausgang 30 der Düse 25 nachgeschalteten Entspannungskammer 31 nicht nur die Wärmeeinkopplung in den durch die Düse 25 geförderten Flüssigkeitsstrom verbessert, sondern zugleich wird die den Hochdruckflüssigkeitsstrahl enthaltene kinetische Energie über den Antrieb des Laufrades 32 rekuperiert und über die Welle 36 nutzbar gemacht. Bei dem dargestellten Ausführungsbeispiel ist die Welle 36 an die Motorwelle des die Hochdruckpumpe antreibenden Elektromotors angeschlossen bzw. die Welle 36 ist die Motorwelle des Elektromotors. Insofern wird rekuperierte Energie unmittelbar in das Erwärmungssystem zurückgeführt. Für den Betrieb des Wärmeerzeugungskreises mit dem darin eingeschalteten Wärmeerzeuger 24 ist daher nur eine signifikant reduzierte elektrische Leistung erforderlich. Die Hochdruckpumpe, an die der Wärmeerzeuger 24 angeschlossen ist, fördert die Flüssigkeit durch die Düse 25 mit 200 bar. Der für den Betrieb der Hochdruckpumpe eingesetzte Elektromotor wird mit 7,5 kW betrieben. Rekuperiert wird so viel Energie, dass die zum Betrieb des Wärmeerzeugungskreises tatsächlich eingesetzte elektrische Energie nur etwa 2,4 kW beträgt. Entsprechend gering ist der tatsächliche elektrische Verbrauch. Dieses wirkt sich auch positiv auf den Betrieb des Elektromotors aus, da nicht das gesamte benötigte Drehmoment zum Antreiben der Hochdruckpumpe über den Elektromotor bereitgestellt werden muss, da hierdurch erst seine Erwärmung deutlich reduziert ist. Tatsächlich erhält bei dem dargestellten Ausführungsbeispiel die Motorwelle des die Hochdruckpumpe antreibenden Elektromotors den größeren Drehmomentanteil über die Welle 36 und somit über die aus dem aus der Düse 25 austretenden Hochdruckflüssigkeitsstrahls rekruperierter Energie. Auch ein solcher Wärmeerzeugungskreis mit einem Wärmeerzeuger, wie dieser in den Figuren 4 und 5 beschrieben ist, kann ohne Weiteres an eine bestehende Heizungsanlage angeschlossen werden.

Nachfolgend sind einige Ausführungsbeispiele angegeben:
1. Einrichtung zum Erzeugen von Wärme zwecks Einspeisen derselben in einen Heizkreis 12, umfassend
   - eine in einen Flüssigkeitskreislauf eingeschaltete, motorisch insbesondere elektromotorisch angetriebene Hochdruckpumpe 2 mit einem Zulauf 4, über den die zu fördernde Flüssigkeit in die Pumpe 2 eintritt, und mit einem Auslauf 5, aus dem die geförderte Flüssigkeit austritt,
   - zumindest einen in den Flüssigkeitskreislauf eingeschalteten, der Pumpe 2 nachgeschalteten, in dem Flüssigkeitsstrom durch eine Reduzierung des Strömungsquerschnittes Reibung verursachenden, nach Art einer hydraulischen Blende mit einer oder mehreren Durchflussöffnungen ausgeführten Wärmeerzeuger 6, 24, wobei die hydraulische Blende eine durch den Förderdruck des Flüssigkeitsstroms nicht beeinflussbare Querschnittsgeometrie aufweist, sodass die Temperatur des durch den zumindest einen Wärmeerzeuger 6, 24 geförderten Flüssigkeitsstroms erhöht wird,
   - einen Flüssigkeitsspeicher 10, 10.1, 10.2, dessen Inhalt durch den in dem zumindest einen Wärmeerzeuger erwärmten Flüssigkeitsstrom erwärmbar ist, sowie
   - einen an den Flüssigkeitsspeicher 10, 10.1, 10.2 angeschlossenen Heizkreis 12.
2. Einrichtung gemäß Ziffer 1, wobei der nach Art einer hydraulischen Blende ausgeführte Wärmeerzeuger 6, 24 eine einzige Durchströmungsöffnung aufweist.
3. Einrichtung gemäß Ziffer 2, wobei die hydraulische Blende nach Art einer Düse 25 ausgeführt ist.
4. Einrichtung gemäß einem der Ziffern 1 bis 3, wobei der Wärmeerzeuger 6 aus mehreren, hintereinander geschalteten hydraulischen Blenden aufgebaut ist.
5. Einrichtung gemäß einem der Ziffern 1 bis 4, wobei der aus der zumindest einen Durchflussöffnung der hydraulischen Blende des Wärmeerzeugers 6 austretende Hochdruckflüssigkeitsstrahl ein Aggregat antreibt.
6. Einrichtung gemäß Ziffer 5, wobei das durch den Hochdruckflüssigkeitsstrahl angetriebene Aggregat ein hydraulischer Axialkolbenmotor 7 ist.
7. Einrichtung gemäß Ziffer 6, wobei durch den Axialkolbenmotor 7 ein Generator 8 angetrieben ist.
8. Einrichtung gemäß Ziffer 5, wobei das durch den Hochdruckflüssigkeitsstrahl angetriebene Aggregat ein den Antrieb der Hochdruckpumpe 2.1 unterstützender Hydraulikmotor 15 ist.
9. Einrichtung gemäß einem der Ziffern 1 bis 8, wobei der Wärmeerzeuger 24 eine der zumindest einen hydraulischen Blende unmittelbar nachgeschaltete Entspannungskammer 31 umfasst.
10. Einrichtung gemäß Ziffer 9, wobei die hydraulische Blende in eine Entspannungskammer 31 mit einem darin befindlichen, durch den aus der zumindest einen Durchflussöffnung austretenden Flüssigkeitsstrahl angetriebenen Rotationskörper 32 mündet, welche Entspannungskammer 31 über einen Flüssigkeitsausgang 34 zum Wegführen der erwärmten Flüssigkeit verfügt.
11. Einrichtung gemäß Ziffer 10, wobei der Rotationskörper 32 unter Zwischenschaltung einer getrieblichen Untersetzung eine Welle 36 zum Nutzen der durch den Antrieb des Rotationskörpers 32 gewonnenen kinetischen Energie antreibt.
12. Einrichtung gemäß Ziffer 11, wobei die durch den Rotationsköper 32 angetriebene Antriebswelle 36 an die Motorwelle des motorischen Antriebs der Hochdruckpumpe angeschlossen ist oder es sich bei der von dem Rotationskörper 32 angetriebenen Antriebswelle um die Motorwelle des motorischen Antriebes handelt.
13. Einrichtung gemäß einem der Ziffern 10 bis 12, wobei die Antriebskonturen 35 des Rotationskörpers 32 durch im Querschnitt zägezahnartig ausgeführte Taschen gebildet sind.
14. Einrichtung gemäß eine der Ziffern 10 bis 13, wobei der aus der Entspannungskammer 31 austretende Flüssigkeitsstrom einem Wärmetauscher zum Übertragen von mitgeführter Wärme an die in dem Heizkreis geförderte oder in dem Flüssigkeitsspeicher enthaltene Flüssigkeit beaufschlagt und über eine Rücklaufleitung an den Zulauf der Hochdruckpumpe angeschlossen ist.
15. Einrichtung gemäß einem der Ziffern 1 bis 14, wobei der Wärmeerzeuger 6.2 in einem Gehäuse 17 sitzt, wobei zwischen dem Gehäuse und dem Wärmeerzeuger 6.2 eine Fluidwegsamkeit vorgesehen ist, um von diesem abgestrahlte Wärme nach Art eines Wärmetauschers zu nutzen, und dass das Gehäuse 17 in einen Wärmetauscherkreislauf eingeschaltet ist.
16. Einrichtung gemäß Ziffer 15, wobei der Wärmeerzeuger 6.2 in einen als Wärmepumpe ausgelegten Wärmetauscherkreislauf mit einem Kältemittel als Wärmetauscherfluid eingeschaltet ist.
17. Einrichtung gemäß Ziffer 16, wobei das Gehäuse 17 mit dem darin befindlichen Wärmeerzeuger 6.2 eine Erstreckung in vertikaler Richtung aufweist, wobei der Gehäuseausgang, aus dem das durch die Wärme des Wärmeerzeugers 6.2 verdampfte Kältemittel austritt, im oberen Endbereich des Gehäuses 17 und der Zulauf des flüssigen Kältemittels im unteren Endbereich des Gehäuses 17 angeordnet sind.
18. Einrichtung gemäß einem der Ziffern 1 bis 13 oder 15 bis 17 wobei der Rücklauf 14 des Heizkreises 12 an den Zulauf 4 der Pumpe 2 angeschlossen ist.
19. Einrichtung gemäß einem der Ziffern 1 bis 13 oder 15 bis 18, wobei an den Zulauf 4 der Pumpe 2 eine den Flüssigkeitsspeicher 10 mit dem Zulauf 4 unter Umgehung des Heizkreises 12 verbindende Bypassleitung 11 angeschlossen ist.
20. Einrichtung gemäß einem der Ziffern 1 bis 19, wobei die von der Hochdruckpumpe 2 geförderte Flüssigkeit Wasser oder eine wässrige Lösung, insbesondere eine Schwerflüssigkeit, wie etwa eine Natriumpolywolframat-Lösung ist.
21. Hydraulischer Wärmeerzeuger mit einer zumindest eine Durchflussöffnung aufweisenden hydraulischen Blende, insbesondere für eine Einrichtung gemäß einem der Ziffern 1 bis 20, wobei die zumindest eine Durchflussöffnung der hydraulischen Blende in eine Entspannungskammer 31 mit einem darin befindlichen, durch den aus der zumindest einen Durchflussöffnung austretenden Flüssigkeitsstrahl angetriebenen Rotationskörper 32 mündet, welche Entspannungskammer 31 über einen Flüssigkeitsausgang 34 zum Wegführen der erwärmten Flüssigkeit verfügt.
22. Wärmeerzeuger gemäß Ziffer 21, wobei die hydraulische Blende eine einzige Durchströmungsöffnung aufweist und diese als Düse 25 ausgeführt ist.
23. Wärmeerzeuger gemäß Ziffer 21 oder 22, wobei der Rotationskörper 32 schaufelartig ausgeführte Antriebskonturen 35 aufweist.
24. Wärmeerzeuger gemäß einem der Ziffern 21 bis 23, wobei der Rotationskörper 32 unter Zwischenschaltung einer getrieblichen Untersetzung eine Welle 36 zum Nutzen der durch den Antrieb des Rotationskörpers 32 gewonnenen kinetischen Energie antreibt.
25. Wärmeerzeuger gemäß Ziffer 24, wobei der Rotationskörper als Laufscheibe 32 mit sich über ihren Umfang erstreckenden Antriebskonturen 35 ausgeführt ist.
26. Verfahren zum hydraulischen Erzeugen von Wärme in einer Flüssigkeit, bei dem die zu erwärmende Flüssigkeit durch eine zumindest eine Durchflussöffnung aufweisende hydraulische Blende mit Hochdruck gepumpt wird, wobei aus dem aus der hydraulischen Blende austretenden Hochdruckflüssigkeitsstrahl kinetische Energie zurückgewonnen wird.
27. Verfahren gemäß Ziffer 26, wobei die zurückgewonnene kinetische Energie als Antriebsenergie in das Antriebssystem zum Antreiben einer Hochdruckpumpe zum Fördern der zu erwärmenden Flüssigkeit eingespeist wird.
28. Verfahren gemäß Ziffern 26 oder 27, wobei der aus der zumindest einen Durchflussöffnung der hydraulischen Blende austretende Hochdruckflüssgkeitsstrahl entspannt und gleichzeitig zur Rückgewinnung von in die geförderte Flüssigkeit eingebrachten kinetischen Energie einen Rotationskörper, etwa eine Laufscheibe 32 antreibt, wobei die auf diese Weise erzeugte Rotationsbewegung als rekuperative Energie zum Antrieb der Hochdruckpumpe zum Fördern der zu erwärmenden Flüssigkeit genutzt wird.

Die Erfindung ist anhand von Ausführungsbeispielen beschrieben worden. Ohne den Schutzbereich, beschrieben durch die geltenden Ansprüche, zu verlassen, ergeben sich für den Fachmann zahlreiche weitere Ausgestaltungen, den Erfindungsgedanken zu verwirklichen, ohne dass diese im Rahmen dieser Ausführungen näher erläutert werden müssten.

**Bezugszeichenliste**

| | | | |
|---|---|---|---|
| 1, 1.2 | Wärmeerzeugungseinrichtung | 33 | Achse |
| 2, 2.1 | Hochdruckpumpe | 35 | Flüssigkeitsausgang |
| 3, 3.1 | Elektromotor | 35 | Antriebskontur |
| 4 | Zulauf | 36 | Welle |
| 5 | Auslauf | | |
| 6, 6.1, 6.2 | Wärmeerzeuger | | |
| 7 | Axialkolbenpumpe | | |
| 8 | Generator | | |
| 9 | Bypassleitung | | |
| 10, 10.1, 10.2 | Flüssigkeitsspeicher | | |
| 11 | Bypassleitung | | |
| 12 | Heizkreis | | |
| 13 | Vorlauf | | |
| 14 | Rücklauf | | |
| 15 | Hydraulikmotor | | |
| 16 | Wärmeerzeugerwärmetauscher | | |
| 17 | Gehäuse | | |
| 18 | Rücklaufanschluss | | |
| 19 | Vorlaufanschluss | | |
| 20 | Vorlaufleitung | | |
| 21 | Wärmetauscher | | |
| 22 | Verdichter | | |
| 23 | Rücklaufleitung | | |
| 24 | Wärmeerzeuger | | |
| 25 | Düse | | |
| 26 | Wand | | |
| 27 | Gehäuse | | |
| 28 | Anschluss | | |
| 29 | Schraube | | |
| 30 | Ausgang | | |
| 31 | Entspannungskammer | | |
| 32 | Laufscheibe | | |

## Patentansprüche

1. Einrichtung zum Erzeugen von Wärme zwecks Einspeisen derselben in einen Heizkreis (12), umfassend
- einen Flüssigkeitskreislauf
- eine in den Flüssigkeitskreislauf eingeschaltete, motorisch insbesondere elektromotorisch angetriebene Hochdruckpumpe (2) mit einem Zulauf (4), über den die zu fördernde Flüssigkeit in die Pumpe (2) eintritt, und mit einem Auslauf (5), aus dem die geförderte Flüssigkeit austritt,
- zumindest einen in den Flüssigkeitskreislauf eingeschalteten, der Pumpe (2) nachgeschalteten, in dem Flüssigkeitsstrom durch eine Reduzierung des Strömungsquerschnittes Reibung verursachenden, nach Art einer hydraulischen Blende mit einer oder mehreren Durchflussöffnungen ausgeführten Wärmeerzeuger (6, 24), wobei die hydraulische Blende eine durch den Förderdruck des Flüssigkeitsstroms nicht beeinflussbare Querschnittsgeometrie aufweist, sodass die Temperatur des durch den zumindest einen Wärmeerzeuger (6, 24) geförderten Flüssigkeitsstroms erhöht wird,
- einen Flüssigkeitsspeicher (10, 10.1, 10.2), dessen Inhalt durch den in dem zumindest einen Wärmeerzeuger erwärmten Flüssigkeitsstrom erwärmbar ist, sowie
- einen an den Flüssigkeitsspeicher (10, 10.1, 10.2) angeschlossenen Heizkreis (12),
**dadurch gekennzeichnet, dass** der Wärmeerzeuger (24) eine der zumindest einen hydraulischen Blende unmittelbar nachgeschaltete Entspannungskammer (31) umfasst, die über einen Flüssigkeitsausgang (34) zum Wegführen der erwärmten Flüssigkeit verfügt, dass die hydraulische Blende in die Entspannungskammer (31) als Teil der Einrichtung (1, 1.2) mit einem darin befindlichen, durch den aus der zumindest einen Durchflussöffnung austretenden Flüssigkeitsstrahl zur Energierückgewinnung angetriebenen Rotationskörper (32) als Teil der Einrichtung (1, 1.2) mündet.

2. Einrichtung nach Anspruch 1, **dadurch gekennzeichnet, dass** der nach Art einer hydraulischen Blende ausgeführte Wärmeerzeuger (6, 24) eine einzige Durchströmungsöffnung aufweist, die nach Art einer Düse (25) ausgeführt ist.

3. Einrichtung nach Anspruch 1 oder 2, **dadurch gekennzeichnet, dass** der Rotationskörper (32) unter Zwischenschaltung einer getrieblichen Untersetzung eine Welle (36) zum Nutzen der durch den Antrieb des Rotationskörpers (32) gewonnenen kinetischen Energie antreibt.

4. Einrichtung nach Anspruch 3, **dadurch gekennzeichnet, dass** die durch den Rotationsköper (32) angetriebene Antriebswelle (36) an die Motorwelle des motorischen Antriebs der Hochdruckpumpe angeschlossen ist oder es sich bei der von dem Rotationskörper (32) angetriebenen Antriebswelle um die Motorwelle des motorischen Antriebes handelt.

5. Einrichtung nach einem der Ansprüche 1 bis 4, **dadurch gekennzeichnet, dass** die Antriebskonturen (35) des Rotationskörpers (32) durch im Querschnitt zägezahnartig ausgeführte Taschen gebildet sind.

6. Einrichtung nach einem der Ansprüche 1 bis 5, **dadurch gekennzeichnet, dass** der aus der Entspannungskammer (31) austretende Flüssigkeitsstrom einem Wärmetauscher zum Übertragen von mitgeführter Wärme an die in dem Heizkreis geförderte oder in dem Flüssigkeitsspeicher enthaltene Flüssigkeit beaufschlagt und über eine Rücklaufleitung an den Zulauf der Hochdruckpumpe angeschlossen ist.

7. Einrichtung nach einem der Ansprüche 1 bis 6, **dadurch gekennzeichnet, dass** der Wärmeerzeuger sich in einem Wärmetauschergehäuse befindet, wobei zwischen dem Wärmeerzeuger und dem Gehäuse eine Fluidwegsamkeit bereitgestellt ist und das Gehäuse über einen Vorlauf- und einen Rücklaufanschluss in einen Wärmetauscherkreislauf eingeschaltet ist.

8. Einrichtung nach einem der Ansprüche 1 bis 7, **dadurch gekennzeichnet, dass** der Wärmeerzeuger (6.2) in einen als Wärmepumpe ausgelegten Wärmetauscherkreislauf mit einem Kältemittel als Wärmetauscherfluid eingeschaltet ist.

9. Einrichtung nach Anspruch 8, **dadurch gekennzeichnet, dass** das Gehäuse (17) mit dem darin befindlichen Wärmeerzeuger (6.2) eine Erstreckung in vertikaler Richtung aufweist, wobei der Gehäuseausgang, aus dem das durch die Wärme des Wärmeerzeugers (6.2) verdampfte Kältemittel austritt, im oberen Endbereich des Gehäuses (17) und der Zulauf des flüssigen Kältemittels im unteren Endbereich des Gehäuses (17) angeordnet sind.

10. Einrichtung nach einem der Ansprüche 1 bis 9 **dadurch gekennzeichnet, dass** der Rücklauf (14) des Heizkreises (12) an den Zulauf (4) der Pumpe (2) angeschlossen ist.

11. Einrichtung nach einem der Ansprüche 1 bis 10, **dadurch gekennzeichnet, dass** an den Zulauf (4) der Pumpe (2) eine den Flüssigkeitsspeicher (10) mit dem Zulauf (4) unter Umgehung des Heizkreises (12) verbindende Bypassleitung (11) angeschlossen ist.

12. Hydraulischer Wärmeerzeuger mit einer zumindest eine Durchflussöffnung aufweisenden hydraulischen Blende, **dadurch gekennzeichnet, dass** der hydraulische Wärmeerzeuger eine Entspannungskammer (30) mit einem darin befindlichen Rotationskörper (32) umfasst, wobei die zumindest eine Durchflussöffnung der hydraulischen Blende in die Entspannungskammer (31) mit einem darin befindlichen, durch den im Anwendungsfall aus der zumindest einen Durchflussöffnung austretenden Flüssigkeitsstrahl zur Energierückgewinnung angetriebenen Rotationskörper (32) mündet, welche Entspannungskammer (31) über einen Flüssigkeitsausgang (34) zum Wegführen der erwärmten Flüssigkeit verfügt.

13. Wärmeerzeuger nach Anspruch 13, **dadurch gekennzeichnet, dass** der Rotationskörper (32) so ausgestaltet ist, dass er unter Zwischenschaltung einer getrieblichen Untersetzung eine Welle (36) als Teil des hydraulischen Wärmeerzeugers zum Nutzen der durch den Antrieb des Rotationskörpers gewonnenen kinetischen Energie antreibt.

14. Wärmeerzeuger nach Anspruch 12 oder 13, **dadurch gekennzeichnet, dass** der Wärmeerzeuger sich in einem Wärmetauschergehäuse befindet, wobei zwischen dem Wärmeerzeuger und dem Gehäuse eine Fluidwegsamkeit bereitgestellt ist und das Gehäuse über einen Vorlauf- und einen Rücklaufanschluss in einen Wärmetauscherkreislauf eingeschaltet ist.

15. Wärmeerzeuger nach einem der Ansprüche 12 bis 14, **dadurch gekennzeichnet, dass** der Rotationskörper (32) schaufelartig ausgeführte Antriebskonturen (35) aufweist.
